# EUROPÄISCHE PATENTSCHRIFT

(11) **EP 3 786 390 B1**
(45) Veröffentlichungstag und Bekanntmachung des Hinweises auf die Patenterteilung: **16.11.2022**
(21) Anmeldenummer: 19194202.8
(22) Anmeldetag: 28.08.2019
(51) Int. Cl.: E04G 21/02, E02F 3/36, E02F 3/96, B28C 7/16, B65D 88/26, B65D 90/58, B65D 90/66

(54) **ANBAUGERÄT ZUM DOSIEREN VON BETON**
ATTACHMENT FOR DOSING CONCRETE
APPAREIL ISOLÉ DESTINÉ AU DOSAGE DU BÉTON

(43) Veröffentlichungstag der Anmeldung: 03.03.2021
(73) Patentinhaber: Seibel, Vera, 66892 Bruchmühlbach-Miesau (DE)
(72) Erfinder: Seibel, Leo, 66892 Bruchmühlbach-Miesau (DE)
(74) Vertreter: 2K Patentanwälte Blasberg Kewitz & Reichel

(56) Entgegenhaltungen:
- WO-A1-2016/004479
- BE-A- 628 891
- FR-A1- 2 609 697
- JP-U- S58 150 051
- US-A1- 2007 160 452

## Beschreibung

Die Erfindung betrifft ein hydraulisches Anbaugerät für ein Trägergerät in Form eines Baggers, das mechanisch durch eine Aufnahme und hydraulisch mit dem Trägergerät verbindbar ist und zum Verarbeiten von fließfähigen Baustoffen genutzt wird.

### Gebiet der Erfindung:

Bei einem Anbaugerät handelt es sich um ein Zusatzwerkzeug für Baumaschinen als Trägergerät. Mit Hilfe des Anbaugerätes kann eine Baumaschine verschiedenartige Arbeitsvorgänge ausführen. Sie sind für eine Reihe von Geräten verfügbar, etwa für Hydraulik- und Seilbagger sowie Radlader und Planierraupen in verschiedenen Bau- und Leistungsklassen. In der Regel handelt es sich um Schaufeln, Gabeln oder Hydraulikhämmer, die ohne wesentliches Spiel mit den hydraulischen Greifern der Baumaschinen verbunden sind.

Der Wechsel zwischen den einzelnen Anbaugeräten kann entweder von Hand oder mit Hilfe von Schnellwechseleinrichtungen mechanisch oder hydraulisch vorgenommen werden.

Ein Betonkübel oder auch Krankübel ist ein trichterförmiger Behälter, mit dem Frischbeton auf einer Baustelle transportiert und verteilt werden kann. Ist am Kübel ein Schlauch zur Verringerung der Fallhöhe angebracht, wird auch von einem Schlauchkübel gesprochen. Dieser ist schwingend an einem Seil befestigt.

Durch die Trichterform können Betonkübel (beispielsweise von einem Fahrmischer oder einer Betonmischanlage) einfach befüllt und durch die am unteren Ende angebrachte, per Handrad oder Hebel bediente Klappe dosiert z. B. in eine Schalung komplett entleert werden. Üblicherweise werden die zwischen 200 und 2000 Liter fassenden Betonkübel per Kran innerhalb einer Baustelle bewegt. Die Druckschriften WO 2016004479A1, US20070160452A1, JP358150051U, FR2609697A1 zeigen Anbaugeräte für Baumaschinen, die für die Betonverarbeitung dienen.

Die BE 628891A zeigt ein Anbaugerät dessen Aufnahme schwingend an den Seitenwänden befestigt ist.

Keine dieser genannten Bauteile erlaubt eine einfache Verarbeitung von Beton in engen und komplizierten Umgebungen. Insbesondere beim Befüllen von Schalungen, die in engen Umgebungen angeordnet sind.

### Überblick über die Erfindung:

Gelöst wird diese Aufgabe durch ein Hydraulisches Anbaugerät nach den Ansprüchen.

Insbesondere wird die Aufgabe durch ein hydraulisches Anbaugerät für ein Trägergerät gelöst, das mechanisch durch eine Aufnahme und hydraulisch mit dem Trägergerät verbindbar ist. Das Trägergerät ist ein Bagger , mit einer entsprechenden Aufnahme an der das Anbaugerät mechanisch stabil und ausrichtbar befestigt werden kann. Bagger haben in der Regel hydraulisch angetriebene Arme oder Ausleger, die ein exaktes Ausrichten des Anbaugeräts ermöglichen, da eine formschlüssige Verbindung herrscht. Je nach Ausstattung des Trägergeräts ist eine Ausrichtung des Anbaugeräts in mehreren Dimensionen möglich.

Das Anbaugerät umfasst einen Aufnahmebehälter für fließfähige Baustoffe, insbesondere Beton, mit einer Einlassöffnung zum Einfüllen des fließfähigen Baustoffes und mit einer Dosieröffnung zum Auslassen des fließfähigen Baustoffes. Die Dosieröffnung ist durch einen hydraulischen Öffnungsantrieb gesteuert, um ein hydraulisches Öffnen und Schließen zu ermöglichen. Der hydraulische Öffnungsantrieb wird in der Regel über einen hydraulische Schnell-Kupplung/Anschluss mit einem Hydraulikkreislauf des Trägergeräts verbunden, sodass der Fahrer des Trägergeräts durch Ansteuern des Hydraulikkreislaufs ein hydraulisches Öffnen und Schließen erreichen kann. Somit ist der Öffnungsantrieb durch das Trägergerät steuerbar. In der Regel weisen Bagger frei verfügbare Hydraulikkreisläufe auf, die zum Beispiel für Hämmer oder Auslenkbare Schaufeln verwendet werden. Dieser Hydraulik-Kreislauf kann dann verwendet werden, um ein hydraulisches Öffnen und Schließen der Dosieröffnung zu erreichen.

Mithilfe der Aufnahme ist das Anbaugerät fest und formschlüssig (im Sinne von nicht baumelnd) mit einem Ausleger des Baggers verbunden, sodass die Bewegungen des Auslegers unmittelbar auf das Anbaugerät wirken, und somit das Anbaugerät exakt in seiner Lage veränderbar ist. Dies ermöglicht, dass das Anbaugerät mit seiner Dosieröffnung exakt über eine zum Beispiel Schalung geführt wird, um dann dort geneigt zu werden. Der fließfähige Baustoff kann dann je nach Neigung, die durch den Ausleger bestimmt wird, aus der Dosieröffnung in Menge und Geschwindigkeit kontrollierbar ausfließen.

Zum Auffüllen des Anbaugerät, wird dieses zum Beispiel auf dem Boden abgesetzt. Die Einlassöffnung ist dann horizontal ausgerichtet, sodass der Beton von oben in den Aufnahmebehälter gekippt werden kann.

Erfindungsgemäß verlaufen die Achsen durch den Mittelpunkt der beiden Öffnungen in einem Winkeln von mindestens 30 Grad und vorzugsweise 90 zueinander.

D. h. im Falle, dass das Anbaugerät auf dem Boden steht, erstreckt sich die Einlassöffnung horizontal, während die Achse durch den Mittelpunkt der Öffnung vertikal verläuft. Im Falle, dass das Anbaugerät auf dem Boden steht, verläuft die Öffnung der Dosieröffnung vertikal und die Achse durch den Mittelpunkt der Dosieröffnung horizontal. In diesem Falle ist eine Anordnung von 90° gegeben. Diese Anordnung hängt auch stark davon ab, wie die Aufnahme auf dem Aufnahmebehälter für den Ausleger des Baggers angeordnet ist, oder wie die Füße zum Abstellen ausgebildet sind. In einer bevorzugten Ausführungsform ist die Grundplatte der Aufnahme ebenfalls horizontal angeordnet, wenn das Anbaugerät auf dem Boden abgesetzt ist. Dabei ist die Aufnahme auf der Oberseite des Aufnahmebehälters befestigt. Dem Bagger wird somit ermöglicht, den Behälter stabil auf dem Boden abzusetzen, wobei der Behälter in dieser Lage eine erfindungsgemäß längliche Form aufweist, deren längere Seite sich parallel zum Boden erstreckt. Hierdurch ist der Behälter stabil auf dem Boden abzusetzen, der Bagger kann somit das Anbaugerät von oben Richtung Boden führen und dort absetzen.

Erfindungsgemäß ist der Aufnahmebehälter länglich und weist mindestens zwei Stirnseiten auf und eine oder mehrere im Vergleich zur Stirnseite größere umlaufende Seitenwände, um den länglichen Aufnahmebehälter zu begrenzen. Die Seitenwände können hierbei Rund oder auch segmentweise gekantet sein. Durch diese Kantung kann der Querschnitt des Aufnahmebehälters in Bezug auf einen Schnitt durch die Seitenwände parallel zu den Stirnwänden rund, viereckig, sechseckig oder mehr als sechs Ecken aufweist. Durch die Kantung wird die Stabilität des Aufnahmebehälters erhöht und es wird sichergestellt, dass der Beton in Richtung der Unterseite zusammenfließt.

Dabei ist die Einlassöffnung erfindungsgemäß auf einer der größeren umlaufenden Seitenwand ausgebildet und die Dosieröffnung auf einer der Stirnseiten ausgebildet.

Der Aufnahmebehälter ist zumindest in einer Dimension in Richtung der Dosieröffnung verjüngt ausgebildet, so dass der fließfähige Baustoff sich sammelt und zusammen ausfließt. In einer möglichen Ausführungsform ist er sowohl vertikal nach unten verjüngt, als auch horizontal in Richtung der Dosieröffnung. Somit wird beim Befüllen erreicht, dass der Beton sich im unteren Bereich zentriert sammelt und beim Kippen dann trichterförmig in Richtung der Dosieröffnung abfließt.

In einer weiteren Ausführungsform sind Stellfüße vorgesehen, die ausgebildet sind, damit sich die Einlassöffnung horizontal erstreckt, wenn das Anbaugerät auf die Stellfüße abgestellt wird, so dass ein Einfüllen von oberhalb der Einlassöffnung in den Aufnahmebehälter ermöglicht wird. Die Stellfüße sind vorzugsweise an der Unterseite der länglichen Seitenwand angeordnet. Die Stellfüße können auch Stellkufen sein, die sich unterhalb seitlich erstrecken, sodass beim Absetzen des Aufnahmebehälters dieser stabil auf dem Boden steht. Auch können die Kufen dazu genutzt werden, das Anbaugerät über den Boden zu ziehen. Die Kufen sind dabei seitlich unterhalb des Aufnahmebehälters ausgebildet, sodass ein Kippen um die zentrale Achse vermieden wird. In einer bevorzugten Ausführungsform sind diese in einem Winkel schräg angestellt, um einen stabilen Halt zu ermöglichen

In einer weiteren Ausführungsform sind Haltegriffe vorgesehen, die vorzugsweise an zwei Seiten des Aufnahmebehälters angeordnet sind, so dass ein Transport durch beidseitiges Anheben ermöglicht wird, insbesondere wenn das Anbaugerät auf den Stellfüßen abgestellt ist. Hierdurch soll sichergestellt werden, dass Bauarbeiter zu zweit oder zu viert das Anbaugerät tragen können. Hierbei ist zu beachten, dass ein Tragen natürlich nur möglich ist, wenn kein Beton im Aufnahmebehälter angeordnet ist.

Erfindungsgemäß ist ein Einlasstrichter vorgesehen, der die Einlassöffnung umgibt, um ein besseres Einfüllen des fließfähigen Baustoffs zu erreichen. Auch ist es denkbar, dass dieser Einlasstrichter faltbar oder gedreht werden kann und gleichzeitig als Verschluss der Öffnung dient. Ferner ist es denkbar, dass zusätzlich ein Verschluss für die Einlassöffnung vorhanden ist. Dieser ist vorzugsweise manuell zu verriegeln. Auch kann der Einlasstrichter aufgesteckt werden, sodass dieser bei Bedarf montiert und demontiert werden kann.

In einer bevorzugten Ausführungsform ist der hydraulische Öffnungsantrieb für die Dosieröffnung ein Schieber, der hydraulisch vor die Öffnung geschoben bzw. von dieser Weggezogen wird. Dieser Schieber ist vorzugsweise in zwei U-förmigen Führungen seitlich geführt und wird von oben durch einen Hydraulikzylinder nach oben bzw. unten geschoben. Der Hydraulikzylinder ist dabei vorzugsweise oberhalb des Schiebers angeordnet. Damit ein Einklemmen von Material zwischen dem Schieber und der Unterseite der Öffnung vermieden wird, ist der Schieber scharfkantig aus gehärtetem Material ausgebildet. Auch die Unterseite der Öffnung, auf den die Schafe Kante des Schiebers drückt, ist aus gehärtetem Stahl und/oder dickerem Material als die Außenhaut gefertigt. Hierdurch soll erreicht werden, dass der Schieber im Zweifelsfall das Material zerdrückt bzw. zerschneidet, wenn er sich schließt. Dadurch soll sichergestellt werden, dass ein dichter Abschluss erreicht wird, wenn der Schieber in einer geschlossenen Position ist. Kieselsteine oder andere feste Materialien, die sich unterhalb des Schiebers befinden werden dabei aufgebrochen bzw. gespaltet. Alternativ sind auch Dichtlippen denkbar.

In einer weiteren Ausführungsform schließt sich an die Dosieröffnung ein Auslasstrichter an, der ein Ausströmen des fließfähigen Baustoffs begrenzt und/oder ausrichtet. Der Trichter verengt sich dabei, um den Beton, der aus der Dosieröffnung austritt zu konzentrieren. Auch ist es denkbar, dass der Auslasstrichter variabel einstellbar ist. Dabei sind die Seitenwände des Trichters beweglich auf einer unteren Platte angeordnet und können somit zusammengeschoben werden oder auseinandergeschoben werden. Auch ist es denkbar, dass der Trichter lösbar an der Dosieröffnung befestigt ist, sodass dieser nach Bedarf eingesetzt werden kann oder entfernt werden kann.

In einer weiteren Ausführungsform sind an der Dosieröffnung oder dem Auslasstrichter ein Schlauchanschluss ausgebildet, der das Anschließen eines Schlauches erlaubt, so dass der fließfähige Baustoff nach Austreten durch die Dosieröffnung über den Schlauchanschluss in einen Schlauch führbar ist. Der Schlauch kann dann zum Beispiel von Bauarbeitern variabel in Schalung geführt werden die sich unterhalb des Aufnahmebehälters befinden. Durch entsprechendes Neigen des Anbaugeräts kann dann der Beton durch den Schlauch in die Schalung gegossen werden.

In einer bevorzugten Ausführungsform wird der Aufnahmebehälter von innen durch Streben verstärkt. Dies ermöglicht, dass der Aufnahmebehälter selber aus recht dünnem Blech gefertigt ist (2-10mm je nach Volumen), und durch die Streben stabilisiert wird. Durch die horizontal und/oder vertikal verlaufende Streben innerhalb des Aufnahmebehälters wird der Aufnahmebehälter gegen Zusammendrücken und Verziehen stabilisiert. Die Streben sind dabei an den Innenwänden angeschweißt oder verschraubt. Dadurch kann eine robuste Bauform erreicht werden. In der bevorzugten Ausführungsform sind die Streben rund ausgebildet und aus Rohr oder Vollmaterial gefertigt. So kann eine Reihe von Streben vertikal innerhalb des Aufnahmebehälters angeordnet sein. Zusätzlich können kreuzende Streben horizontal im Aufnahmebehälter angeordnet sein.

In einer bevorzugten Ausführungsform ist die Aufnahme vorzugsweise für einen Schnellwechsler ausgebildet. Mögliche Schnellwechsler sind Lehnhoff MSxx, wobei xx Lehrstellen für die Baugrößen sind.

Die Aufnahme weist vorzugsweise eine oder mehrere Befestigungsplatten auf, die im Wesentlichen parallel zu der Achse durch die Dosieröffnung an mindestens einer der Seitenwände des Aufnahmebehälters befestigt sind. Hiermit wird ermöglicht, dass der Aufnahmebehälter in Bezug auf die Achse durch die Dosieröffnung mindestens in einem Winkel von 60 Grad durch das Trägergerät neigbar ist. In der bevorzugten Ausführungsform sollte die Aufnahme so angeordnet sein, dass die Einlassöffnung horizontal zum Boden angeordnet werden kann, damit Beton eingefüllt werden kann. Ferner sollte auch die Dosieröffnung horizontal durch entsprechendes Neigen um vorzugsweise 90° ausrichtbar sein.

Erfindungsgemäß ist die Aufnahme seitlich versetzt von der Einlassöffnung angeordnet, so dass beim Einfüllen der Ausleger des Baggers nicht behindert.

In einer weiteren Ausführungsform ist die Aufnahme drehbar ausgebildet ist, so dass der Aufnahmebehälter parallel zu der Achse durch die Einlassöffnung rotierbar ist. Die Rotation kann dabei manuell erfolgen oder ebenfalls durch einen weiteren hydraulischen Antrieb. So ist es denkbar, dass ein weiterer Kreislauf für die Rotation vorgesehen ist. Oder es ist denkbar, dass der Kreislauf umgeschaltet werden kann zwischen Rotation und Öffnen und Schließen der Dosieröffnung. In der Regel ist dies denkbar da in einem 1. Schritt das Anbaugerät ausgerichtet wird. Nachdem dieses ausgerichtet wurde, kann dann durch Umschalten des Hydraulikkreislaufs ein Öffnen und Schließen der Dosieröffnung erreicht werden.

### Figuren Beschreibung:

Im Folgenden werden Ausführungsformen, die in den Figuren dargestellt werden, beschrieben.
Figur 1 zeigt perspektivisch das Anbaugerät mit der Aufnahme und den beiden Öffnungen wobei die Dosieröffnung durch einen Schieber geschlossen ist.
Figur .2 zeigt in einer Seitenansicht die Erfindung mit einer schematisch angezeigten eingeführten Aufnahme eines Baggers.
Figur 3. zeigt in einer Rückansicht die Erfindung mit seitlichen Füßen und seitlichen Tragegriffen, sowie horizontalen und vertikalen Streben im Inneren.
Figur 4 zeigt in einer Draufsicht die Erfindung mit der Einlassöffnung.
Figur 5 zeigt in einer Vorderansicht die Erfindung mit dem Auslasstrichter ohne Hydraulikzylinder.

### Detaillierte Beschreibung der Erfindung:

Figur 1 zeigt perspektivisch ein hydraulisches Anbaugerät 1 mit einer Aufnahme 2 und zwei Öffnungen 4, 5 wobei die Dosieröffnung 5 durch einen Schieber 16 geschlossen ist. Der Schieber wird durch einen hydraulischen Öffnungsantriebe 6, der vorzugsweise als Hydraulik-Zylinder ausgebildet ist, hoch und runter gefahren, um die Dosieröffnung 5 zu öffnen oder zu schließen. Der Hydraulik-Zylinder ist mit der Baumaschine (nicht dargestellt) über zwei Anschlüsse verbunden. Durch entsprechende Hydraulik-Kreisläufe, die durch die Baumaschine separat aktiviert werden können, wird der Hydraulikzylinder auf- oder zu- gefahren und somit wird erreicht, dass der Schieber hoch und runter bewegt wird. Der Schieber wird seitlich in U-förmigen Führungen gehalten, sodass er sicher geführt werden kann. In der Regel ist die Unterkante des Schiebers geschärft und messerartig ausgebildet, um auch Steinchen oder Brocken zu durchtrennen, wenn er runter geschoben wird. Entsprechend ist auch der Boden des Aufnahmebehälters 3 in diesem Bereich verstärkt ausgebildet, um ein Durchdrücken und Verformen des Bodens zu vermeiden. Hier können zum Beispiel gehärtete Stähle oder auch dickere Stähle berücksichtigt werden.

Der Aufnahmebehälter gemäß Figur 1 ist entlang seiner Seitenwände 9 sechseckig (sechskantig) ausgebildet und hat entsprechende Stirnseiten 7 und 8. An der Stirnseite 7 ist die Dosieröffnung angeordnet. Durch die 6-eckig Querschnittsform des Aufnahmebehälter wird erreicht, dass der Beton nach unten hin zusammenfließt, um dann konzentriert und zentriert aus der Dosieröffnung herausauszufließen.

Auf der Oberseite des Aufnahmebehälters ist eine Aufnahme 2 angeordnet, die eine Verbindung mit einem Schnellwechsler 17 ermöglicht. Die Verbindung ist dabei so stabil, dass das Anbaugerät 1 fest ohne wesentliches Spiel mit dem Schnellwechsel verbunden ist. Entsprechende Schnellwechsel werden auch für Schaufeln oder Presslufthammer verwendet, um eine formschlüssige und feste Verbindung mit dem Baugerät bzw. dem Bagger herzustellen.

In der vorliegenden Darstellung handelt es sich um eine Lehnhoff MS Aufnahme, andere sind denkbar.

Die Darstellung in Figur 1 zeigt auch, dass die Achsen zentral durch die Öffnungen in einem im wesentlichen rechten Winkel zueinander stehen. Es sind auch andere Winkel denkbar, jedoch sollte ein Winkel zwischen 30° - 90° bevorzugt sein, damit einerseits ein einfaches Befüllen erfolgen kann und andererseits eine ausreichende Rotation entlang der Aufnahme ermöglicht wird. Der rechte Winkel ist dann von Vorteil, wenn im abgestellten Zustand die Achse der Einlassöffnung vertikal ausgerichtet, sodass die Einlassöffnung an sich horizontal ausgebildet ist. In diesem Zustand ist die Dosieröffnung vertikal ausgebildet, wobei die Achse durch die Dosierungsöffnung horizontal ausgebildet ist. Durch eine entsprechende Anordnung ist es möglich, dass das Anbaugerät auf dem Boden abgestellt wird und einfach von oben mit Beton befüllt werden kann. Ist der Befüllvorgang abgeschlossen, so kann durch leichtes Neigen in Richtung der Dosieröffnung eine kontrollierte Dosierung des Betons erfolgen. Je nach Neigungswinkel, der durch den Baggerarm eingestellt werden kann, erhöht sich die Fließgeschwindigkeit des Betons. Kombiniert mit dem Öffnen und Schließen des Schiebers kann somit die Geschwindigkeit und die Menge des ausfließenden Betons gesteuert werden. Es ist somit möglich Beton in Schalungen einfließen zu lassen, die besonders schmal ausgebildet sind und die an unwegsamen Orten oder sich ständig verändernden Orten angeordnet sind. Insbesondere im Straßenbau kann somit erreicht werden, dass ohne das Aufstellen eines Kranes ein schnelles Einfüllen und Dosieren von Beton in Schalungen erreicht werden kann. Damit die schmalen Schaltungen auch entsprechend sicher befüllt werden können, weist die Dosieröffnung zusätzlich einen Auslasstrichter auf, der den austretenden Beton weiter konzentriert. Dieser Auslasstrichter kann austauschbar ausgebildet sein oder die Seitenbleche des Auslasstrichters können variabel eingestellt werden, sodass die Breite des Auslasses entsprechend geregelt werden kann. Auch ist es möglich, dass anstatt des Auslasstrichters oder anschließend an den Auslassrichter ein Schlauchanschluss (nicht dargestellt) ausgebildet ist, der ein Austreten des Betons durch den Schlauch Anschluss in einen daran angeschlossenen Schlauch (nicht dargestellt) ermöglicht. Somit sind auch in diesem Falle eine sehr genaue Dosierung und Befüllung möglich. Durch die entsprechenden Verschlüsse und Austauschmöglichkeiten und Einstellmöglichkeiten des Auslasstrichters wird erreicht, dass das Anbaugerät an unterschiedliche Situationen in kürzester Zeit angepasst werden kann, um entsprechend eingesetzt zu werden.

Der Figur 2 ist zu entnehmen, dass in die Aufnahme 2 ein Schnellwechsler 17 eingeklinkt ist. Der Schnellwechsler greift unter eine Welle und ist an der Rückseite mit Bolzen in Aussparungen befestigt. Auch hierbei handelt es sich um ein Lehnhoff-System. Zusätzlich ist zu erkennen, dass der Einlasstrichter sich auch entlang der Stirnseite 8 verjüngt. Die Stirnseite 8 ist dabei schräg nach unten zulaufend ausgebildet, um den einfließenden Beton in die Mitte des Aufnahmebehälters 3 zu leiten. Auch soll somit sichergestellt werden, dass nicht eine einseitige Belastung bzw. ein zu starkes Übergewicht auf der einen Seite erzeugt werden soll.

Vorzugsweise werden die Bleche des Aufnahmebehälters entsprechend gekantet, um dann an den Schnittstellen verschweißt zu werden. Hierbei ist zu beachten, dass das Blech nicht zu stark gewählt werden sollte, um nicht ein zu hohes Gewicht zu erzeugen.

Das dünne Blech hat jedoch gewisse Nachteile, da beim Aufsetzen und Hochheben des Anbaugerät ein starkes Verformen des Aufnahmebehälter erfolgen kann.

Um dies zu vermeiden, werden gemäß Figur 3 entsprechende horizontale und vertikale Streben 15, 16 vorgesehen, die im Inneren des Aufnahmebehälter in regelmäßigen Abständen angeordnet sind, und die somit den Behälter verstärken. Sodass ein Zusammendrücken und Verformen vermieden wird, bei gleichzeitiger Beibehaltung eines dünneren Bleches, das den Aufnahmebehälter bildet.

Zusätzlich zeigt Figur 3, die eine Ansicht der Stirnseite des Anbaugerät von der Seite des Einlasstrichters darstellt, dass Stellfüße 10 vorgesehen sind, die ein seitliches Umkippen vermeiden. Diese Stellfüße sind vorzugsweise ausreichend weit voneinander abgespreizt ausgebildet und können auch in der bevorzugten Ausführungsform als Kufe ausgebildet sein. Diese Kufen erlauben es, dass das Anbaugerät über den Boden gezogen werden kann, zum Beispiel durch ein anderes Baugerät oder durch Bauarbeiter die seitlich in die Griffe 11 eingreifen, um das entsprechende Gerät auszurichten bzw. an seinen Bestimmungsort zu bewegen. Vorzugsweise erstrecken sich die Stellfüße 10 zumindest in Fluchtlinie oder weiter entfernt von der äußersten Kante, die durch die Seitenwände gebildet wird, so dass der Schwerpunkt ausreichend abgesichert ist.

Die Figur 4 zeigt die Erfindung in der Draufsicht mit der Aufnahme 2 der Einlassöffnung 4 dem Einlasstrichter 12 und dem entsprechenden Auslasstrichter 14. Der hydraulische Öffnungsantrieb ist hierbei nicht dargestellt.

Das gleiche gilt für die Figur 5, die die Erfindung von der Stirnseite 7 zeigt mit dem Schieber 16 und dem Auslasstrichter 14. Auch hier ist der Öffnungsantrieb nicht dargestellt.

### Bezugszeichenliste

- 1: Hydraulisches Anbaugerät
- 2: Aufnahme
- 3: Aufnahmebehälter für fließfähige Baustoffe
- 4: Einlassöffnung
- 5: Dosieröffnung
- 6: Öffnungsantrieb, hydraulisch
- 7: Stirnseite
- 8: Stirnseite
- 9: Seitenwand
- 10: Stellfüße
- 11: Haltegriffe
- 12: Einlasstrichter
- 13: Befestigungsplatten
- 14: Auslasstrichter
- 15: Streben
- 16: Schieber
- 17: Schnellwechsler

## Patentansprüche

1. Hydraulisches Anbaugerät (1)für ein Trägergerät, in Form eines Baggers mit einem Ausleger, das mechanisch durch eine Aufnahme (2) und hydraulisch mit dem Trägergerät verbindbar ist, wobei die Aufnahme (2) eine formschlüssige und feste Verbindung mit dem Bagger erlaubt, so dass die Bewegung des Auslegers unmittelbar auf das Anbaugerät wirken, und somit das Anbaugerät exakt in seiner Lage veränderbar ist, einen Aufnahmebehälter (3) für fließfähige Baustoffe, insbesondere Beton, mit einer Einlassöffnung (4) zum Einfüllen des fließfähigen Baustoffes und mit einer Dosieröffnung (5) zum Auslassen des fließfähigen Baustoffes, wobei die Dosieröffnung durch einen hydraulischen Öffnungsantrieb (6) gesteuert ist, um ein hydraulisches Öffnen und Schließen zu ermöglich, wobei der hydraulische Öffnungsantrieb mit dem Trägergerät verbindbar ist, und von diesem steuerbar ist, und wobei das Anbaugerät durch die Aufnahme in seiner Lage veränderbar ist, so dass der fließfähige Baustoff aus der Dosieröffnung in Menge und Geschwindigkeit kontrollierbar ausfließen kann,
wobei der Aufnahmebehälter länglich ist, und mindestens zwei Stirnseiten (8,9) und eine oder mehrere im Vergleich zur Stirnseite größere umlaufende Seitenwände (9) umfasst, um den länglichen Aufnahmebehälter zu begrenzen wobei die Einlassöffnung auf der einen größeren umlaufenden Seitenwand oder einer der größeren umlaufenden Seitenwände ausgebildet ist und die Dosieröffnung auf einer der Stirnseiten ausgebildet ist, wobei die Öffnungen so angeordnet sind, dass die Achsen der Öffnungen durch den Mittelpunkt in einem Winkeln von mindestens 30 Grad und vorzugsweise 90 zueinander angeordnet sind, und wobei die Aufnahme seitlich versetzt von der Einlassöffnung auf der Oberseite des Anbaugeräts angeordnet ist, so dass beim Einfüllen der Ausleger des Baggers nicht behindert , wobei weiter ein Einlasstrichter (12) die Einlassöffnung umgibt, um ein besseres Einfüllen des fließfähigen Baustoffs zu erreichen.

2. Hydraulisches Anbaugerät nach einem oder mehreren der vorhergehenden Ansprüche, **dadurch gekennzeichnet, dass** der Aufnahmebehälter zumindest in einer Dimension in Richtung der Dosieröffnung verjüngt ausgebildet ist, so dass der fließfähige Baustoff sich sammelt und zusammen ausfließt.

3. Hydraulisches Anbaugerät nach einem oder mehreren der vorhergehenden Ansprüche, **dadurch gekennzeichnet, dass** der Querschnitt des Aufnahmebehälters in Bezug auf einen Schnitt durch die Seitenwände parallel zu den Stirnwänden rund, viereckig, sechseckig oder mehr als sechs Ecken aufweist.

4. Hydraulisches Anbaugerät nach einem oder mehreren der vorhergehenden Ansprüche, **gekennzeichnet durch** Stellfüße (10), die ausgebildet sind, so dass sich die Einlassöffnung horizontal erstreckt, wenn das Anbaugerät auf die Stellfüße abgestellt wird, so dass ein Einfüllen von oberhalb der Einlassöffnung in den Aufnahmebehälter ermöglicht wird, und/oder
durch Haltegriffe (11) die vorzugsweise an zwei Seiten des Aufnahmebehälters angeordnet sind, so dass ein Transport durch beidseitiges Anheben ermöglicht wird, insbesondere wenn das Anbaugerät auf den Stellfüßen abgestellt ist.

5. Hydraulisches Anbaugerät nach einem oder mehreren der vorhergehenden Ansprüche, **dadurch gekennzeichnet, dass** die Aufnahme vorzugsweise für einen Schnellwechsler ausgebildet ist.

6. Hydraulisches Anbaugerät nach einem oder mehreren der vorhergehenden Ansprüche, **dadurch gekennzeichnet dass** die Aufnahme eine oder mehrere Befestigungsplatten (13) aufweisen, die im Wesentlichen parallel zur der Achse durch die Dosieröffnung an mindestens einer der Seitenwände des Aufnahmebehälters befestigt ist, so dass der Aufnahmebehälter in Bezug auf die Achse durch die Dosieröffnung mindestens in einem Winkel von 60 Grad durch das Trägergerät neigbar ist.

7. Hydraulische Anbaugerät nach einem oder mehreren der beiden vorhergehenden Ansprüche, **dadurch gekennzeichnet, dass** die Aufnahme drehbar ausgebildet ist, so dass der Aufnahmebehälter parallel zu der Achse durch die Einlassöffnung rotierbar ist.

8. Hydraulische Anbaugerät nach einem oder mehreren der beiden vorhergehenden Ansprüche, **dadurch gekennzeichnet, dass** der hydraulische Öffnungsantrieb für die Dosieröffnung ein Schieber (16) ist, der hydraulisch vor die Öffnung geschoben bzw. von dieser weggezogen wird.

9. Hydraulische Anbaugerät nach einem oder mehreren der beiden vorhergehenden Ansprüche, **dadurch gekennzeichnet, dass** sich an die Dosieröffnung ein Auslasstrichter (14) anschließt, der ein Ausströmen des fließfähigen Baustoffs begrenzt und/oder ausrichtet.

10. Hydraulische Anbaugerät nach einem oder mehreren der beiden vorhergehenden Ansprüche, **dadurch gekennzeichnet, dass** sich an der Dosieröffnung oder dem Auslasstrichter ein Schlauchanschluss befindet, der das Anschließen eines Schlauches erlaubt, so dass der fließfähige Baustoff nach Austreten durch die Dosieröffnung über den Schlauchanschluss in einen Schlauch führbar ist.

11. Hydraulische Anbaugerät nach einem oder mehreren der vorhergehenden Ansprüche, **gekennzeichnet, durch** horizontal und/oder vertikal verlaufende Streben (15) innerhalb des Aufnahmebehälters, die den Aufnahmebehälter gegen Zusammendrücken stabilisieren.

## Claims

1. Hydraulic attachment (1) for a carrier device, in the form of an excavator with a boom, which can be connected mechanically by means of a receptacle (2) and hydraulically to the carrier device, the receptacle (2) permitting a positive and fixed connection to the excavator, so that the movement of the boom acts directly on the attachment, and thus the attachment can be changed exactly in its position, a receiving container (3) for flowable building materials, in particular concrete, with an inlet opening (4) for filling the flowable building material and with a metering opening (5) for discharging the flowable building material, wherein the metering opening is controlled by a hydraulic opening drive (6) to enable hydraulic opening and closing, wherein the hydraulic opening drive is connectable to and controllable by the carrier, and wherein the attachment is variable in position by the receptacle so that the flowable building material can flow out of the metering opening in a controllable quantity and speed, wherein said receptacle is elongated and comprises at least two end faces (8,9) and one or more circumferential side walls (9) larger than said end face to define said elongated receptacle, said inlet opening being formed on said one larger circumferential side wall or one of said larger circumferential side walls and said metering opening being formed on one of said end faces, said openings being arranged such that the axes of said openings through the center point are at an angle of at least 30 degrees and preferably 90 to each other, and wherein the receptacle is arranged laterally offset from the inlet opening on the upper side of the attachment so that during filling the boom of the excavator is not obstructed, wherein further an inlet funnel (12) surrounds the inlet opening to achieve a better filling of the flowable building material.

2. The hydraulic attachment according to one or more of the preceding claims, **characterized in that** the receiving container is tapered at least in one dimension in the direction of the metering opening, so that the flowable building material collects and flows out together.

3. The hydraulic attachment according to one or more of the preceding claims, **characterized in that** the cross-section of the receiving container with respect to a section through the side walls parallel to the end walls is round, square, hexagonal or has more than six corners.

4. The hydraulic attachment according to one or more of the preceding claims, **characterized by** adjustable feet (10) formed so that the inlet opening extends horizontally when the attachment is placed on the adjustable feet so as to allow filling from above the inlet opening into the receiving container, and/or
by handles (11) which are preferably arranged on two sides of the receiving container, so that transport is made possible by lifting from both sides, in particular when the attachment is parked on the adjustable feet.

5. The Hydraulic attachment according to one or more of the preceding claims, **characterized in that** the receptacle is preferably designed for a quick coupler.

6. The hydraulic attachment according to one or more of the preceding claims, **characterized in that** the receptacle comprises one or more mounting plates (13) attached to at least one of the side walls of the receptacle substantially parallel to the axis through the metering orifice such that the receptacle is tiltable with respect to the axis through the metering orifice at least at an angle of 60 degrees by the carrier.

7. The Hydraulic attachment according to one or more of the two preceding claims, **characterized in that** the receptacle is designed to be rotatable so that the receptacle can be rotated parallel to the axis through the inlet opening.

8. The Hydraulic attachment according to one or more of the two preceding claims, **characterized in that** the hydraulic opening drive for the metering opening is a slide valve (16) which is hydraulically pushed in front of the opening or pulled away from it.

9. The Hydraulic attachment according to one or more of the two preceding claims, **characterized in that** an outlet funnel (14) adjoins the metering opening, which limits and/or directs an outflow of the flowable building material.

10. The Hydraulic attachment according to one or more of the two preceding claims, **characterized in that** a hose connection is located at the metering opening or the discharge hopper, which allows a hose to be connected, so that the flowable building material can be guided into a hose via the hose connection after exiting through the metering opening.

11. The Hydraulic attachment according to one or more of the preceding claims, **characterized by** horizontally and/or vertically extending struts (15) within the receiving container, which stabilize the receiving container against compression.

## Revendications

1. Accessoire hydraulique (1) pour un engin porteur, sous la forme d'une pelleteuse avec un bras, qui peut être relié mécaniquement par un logement (2) et hydrauliquement à l'engin porteur, le logement (2) permettant une liaison par complémentarité de forme et fixe avec la pelleteuse, de sorte que le mouvement du bras agit directement sur l'accessoire et que la position de l'accessoire peut ainsi être modifiée avec précision, un récipient de réception (3) pour des matériaux de construction fluides, en particulier du béton, avec une ouverture d'entrée (4) pour le remplissage du matériau de construction fluide et avec une ouverture de dosage (5) pour la sortie du matériau de construction fluide, l'ouverture de dosage étant commandée par un entraînement d'ouverture hydraulique (6) pour permettre une ouverture et une fermeture hydrauliques, l'entraînement hydraulique d'ouverture pouvant être relié à l'appareil porteur et commandé par celui-ci, et l'appareil rapporté pouvant être modifié dans sa position par le logement, de sorte que le matériau de construction fluide peut s'écouler de l'ouverture de dosage de manière contrôlable en quantité et en vitesse, dans lequel le récipient de réception est allongé et comprend au moins deux faces frontales (8, 9) et une ou plusieurs parois latérales périphériques (9) plus grandes par rapport à la face frontale, afin de délimiter le récipient de réception allongé, dans lequel l'ouverture d'entrée est formée sur l'une des parois latérales périphériques plus grandes ou sur l'une des parois latérales périphériques plus grandes, et l'ouverture de dosage est formée sur l'une des faces frontales, dans lequel les ouvertures sont disposées de telle sorte que les axes des ouvertures sont disposés par le centre à un angle d'au moins 30 degrés et de préférence de 90 degrés les uns par rapport aux autres, et dans lequel le logement est décalé latéralement par rapport à l'ouverture d'admission sur la face supérieure de l'accessoire, de sorte que lors du remplissage, le bras de l'excavateur ne gêne pas, un entonnoir d'admission (12) entourant en outre l'ouverture d'admission pour obtenir un meilleur remplissage du matériau de construction fluide.

2. Accessoire hydraulique selon l'une ou plusieurs des revendications précédentes, **caractérisé en ce que** le récipient de réception est conçu de manière à se rétrécir au moins dans une dimension en direction de l'ouverture de dosage, de sorte que le matériau de construction fluide s'accumule et s'écoule ensemble.

3. Accessoire hydraulique selon l'une ou plusieurs des revendications précédentes, **caractérisé en ce que** la section transversale du réservoir de réception, par rapport à une coupe des parois latérales parallèles aux parois d'extrémité, est ronde, carrée, hexagonale ou comporte plus de six coins.

4. Accessoire hydraulique selon l'une ou plusieurs des revendications précédentes, **caractérisé par** des pieds de réglage (10) qui sont formés de telle sorte que l'ouverture d'admission s'étend horizontalement lorsque l'accessoire est placé sur les pieds de réglage, de manière à permettre un remplissage depuis le dessus de l'ouverture d'admission dans le récipient de réception, et/ou
par des poignées de maintien (11) qui sont disposées de préférence sur deux côtés du récipient de réception, de sorte qu'un transport par soulèvement des deux côtés est possible, en particulier lorsque l'équipement est posé sur les pieds de réglage.

5. Accessoire hydraulique selon une ou plusieurs des revendications précédentes, **caractérisé en ce que** le logement est de préférence conçu pour une attache rapide.

6. Accessoire hydraulique selon l'une ou plusieurs des revendications précédentes, **caractérisé en ce que** le réceptacle comprend une ou plusieurs plaques de fixation (13) qui sont fixées à au moins l'une des parois latérales du réceptacle sensiblement parallèlement à l'axe passant par l'ouverture de dosage, de sorte que le réceptacle peut être incliné par rapport à l'axe passant par l'ouverture de dosage au moins selon un angle de 60 degrés par l'engin porteur.

7. Accessoire hydraulique selon l'une ou plusieurs des deux revendications précédentes, **caractérisé en ce que** le réceptacle est conçu pour tourner, de sorte que le réceptacle peut tourner parallèlement à l'axe à travers l'ouverture d'admission.

8. Accessoire hydraulique selon l'une ou plusieurs des deux revendications précédentes, **caractérisé en ce que** l'entraînement hydraulique d'ouverture pour l'ouverture de dosage est un coulisseau (16) qui est poussé hydrauliquement devant l'ouverture ou qui est retiré de celle-ci.

9. Accessoire hydraulique selon une ou plusieurs des deux revendications précédentes, **caractérisé en ce qu'**un entonnoir de sortie (14) se raccorde à l'ouverture de dosage, qui limite et/ou oriente un écoulement du matériau de construction fluide.

10. Accessoire hydraulique selon l'une ou plusieurs des deux revendications précédentes, **caractérisé en ce qu'**un raccord de tuyau se trouve sur l'ouverture de dosage ou la trémie de sortie, qui permet le raccordement d'un tuyau, de sorte que le matériau de construction fluide peut être guidé dans un tuyau via le raccord de tuyau après être sorti par l'ouverture de dosage.

11. Accessoire hydraulique selon une ou plusieurs des revendications précédentes, **caractérisé par** des entretoises (15) s'étendant horizontalement et/ou verticalement à l'intérieur du réservoir de réception, qui stabilisent le réservoir de réception contre la compression.
